# EUROPÄISCHE PATENTSCHRIFT

(11) **EP 0 133 877 B1**
(45) Veröffentlichungstag und Bekanntmachung des Hinweises auf die Patenterteilung: **05.04.1989**
(21) Anmeldenummer: 84106325.8
(22) Anmeldetag: 02.06.1984
(51) Int. Cl.: F27B 9/38, F27B 9/16, F27D 3/06

(54) **Chargier- und Dechargiereinrichtung für Wärmöfen, insbesondere Herdwagen-Durchschuböfen und Drehherdöfen**
Charging and discharging device for furnaces, particularly for tunnel furnaces with trucks and rotary furnaces
Dispositif de chargement et de déchargement de fours à passage continu à chariots et de fours à sole tournante

(30) Priorität: 10.08.1983 DE 3328814
(43) Veröffentlichungstag der Anmeldung: 13.03.1985
(73) Patentinhaber: DIDIER ENGINEERING GmbH, 45009 Essen (DE); Rheiner Maschinenfabrik Windhoff Akt.-Ges., D-4440 Rheine (DE)
(72) Erfinder: Patalon, Heinrich, Dipl.-Ing., D-4630 Bochum 6 (DE); Mues, Alfred, Dipl.-Ing., D-4440 Rheine (DE)
(74) Vertreter: Habbel, Hans-Georg, Dipl.-Ing.

(56) Entgegenhaltungen:
- DE-A- 1 920 804
- DE-A- 2 113 148
- DE-B- 1 927 618
- DE-C- 869 974
- US-A- 2 368 615

## Beschreibung

Die Erfindung betrifft eine Chargier- und Dechargiereinrichtung für Wärmöfen nach dem Oberbegriff des Hauptanspruches.

Eine derartige Chargier- bzw. Dechargiereinrichtung ist aus der DE-PS 869 974 bekannt. Bei der bekannten Vorrichtung wird das Wärmgut durch die Drehbewegung von muldenförmigen Hebeln auf dem Ofenherd abgelegt bzw. abgehoben. Die Hebel werden von hin- und hergehenden Stößeln getragen, die nur einseitig gelagert sind und daher sind Schräglagen des Wärmgutes gegenüber den Herdbänken nicht auszuschließen. Die Herdbänke können so beschädigt werden.

Aufgabe der vorliegenden Erfindung ist es, ein sanftes Ablegen und Abheben des Wärmgutes auf den Ofenherd oder den keramischen Herdbänken zu gewährleisten, wobei weder Verschiebebewegungen zwischen dem Wärmgut und der Ablagefläche auftreten noch hohe Flächenpressungen aufgrund von schräg oder gekippt gehaltenem und abgegebenen Wärmgut.

Diese Aufgabe wird gemäß dem kennzeichnenden Teil des Hauptanspruches gelöst.

Ein Ausführungsbeispiel einer erfindungsgemäßen Chargier- und Dechargiervorrichtung wird anhand der Zeichnungen näher erläutert. Dabei zeigen
Fig. 1 schematisch den prinzipiellen Aufbau einer an sich bekannten Vorrichtung zum Erwärmen von Brammen, Knüppeln od. dgl., bei der aber die erfindungsgemäße Chargier- und Dechargiervorrichtung eingesetzt ist,
Fig. 2 einen Schnitt gemäß der Linie 2-2 in Fig. 1 in größerem Maßstab und
Fig. 3 einen Schnitt gemäß der Linie 3-3 in Fig. 1.

In Fig. 1 ist mit 1 allgemein eine Vorrichtung zum Erwärmen von Knüppeln, Brammen od. dgl. bezeichnet, die aus einem eigentlichen Ofen 2 besteht, durch den nicht dargestellte Herdwagen in Pfeilrichtung geschoben werden. Die nicht dargestellten Herdwagen werden durch eine Chargiervorrichtung 3 beladen und am Ende des Ofens durch eine Dechargiervorrichtung 4 wieder entladen.

Nach Verlassen des Ofens 2 gelangen die Herdwagen auf eine Querverschiebebühne 5, mit Hilfe derer sie quer zu ihrer bisherigen Fahrtrichtung verschoben werden und auf ein Rücklaufgleis 6 gelangen. Dieses Rücklaufgleis 6 transportiert die Herdwgen gegenläufig zur Fahrtrichtung durch den Ofen zu einer Querverschiebebühne 7, die die Herdwagen zum Eingang des Ofens 2 verschiebt. Dort beginnt der Kreislauf entlang den jeweiligen Pfeilrichtungen von neuem.

Fig. 2 zeigt in größerem Maßstab einen Querschnitt durch den Ofen 2 im Bereich der Chargiervorrichtung 3.

Durch einen Rollgang 8 außerhalb des eigentlichen Ofens 2 wird das Wärmgut 9 nahe an den Ofen 2 bis zu einer durch nicht dargestellte Stopper vorgegebenen Stelle transportiert. Auf einer oberhalb des Ofens 2 quer zur Ofenlängsachse ausgerichteten Fahrbahn 10 ist ein Tragarm 11 angeordnet, der in an sich bekannter Weise an und auf der Fahrbahn 10 längsverfahrbar gelagert ist. Die Antriebsmittel hierzu sowie zum Erreichen einer geringen Hubbewegung des Tragarmes 11 sind aus Gründen der Übersichtlichkeit nicht dargestellt.

Der Tragarm 11 weist die Form eines nach unten offenen U auf, wobei an den unteren freien Enden der beiden Schenkel des U ein Rohr 12 drehbar gelagert und mit Hilfe eines Hydrozylinders 14 schwenkbar angeordnet ist. Zusammen mit mehreren Zinken 15 bildet das Rohr 12 eine Hubgabel, wobei die Zinken 15 so angeordnet sind, daß sie mit Nuten 16 in keramischen Bänken 17 von Herdwagen 18 derart zusammenwirken können, daß sie in diese Nuten 16 eintauchen und quer zur Fahrtrichtung der Herdwagen 18 liegende Knüppel od. dgl. durch eine Schwenkbewegung erfassen können.

Die Höhenverstellbarkeit des Tragarmes 11 ist derart bemessen, daß bei hochgeschwenkten Zinken 15 und abgesenktem Tragarm 11 sich die tiefsten Stellen der Zinken 15 oberhalb der Bänke 17 des Herdwagens befinden und daß bei abgeschwenkten Zinken 15 aber gehobenem Tragarm 11 ebenfalls die untersten Stellen der Zinken 15 oberhalb der Bänke 17 des Herdwagens 18 angeordnet sind. In diesen Stellungen kann also die Chargier- bzw. Dechargiervorrichtung problemlos verfahren werden.

Ein Chargiervorgang verläuft wie folgt :

Mit hochgeschwenkten Zinken 15 fährt der Tragarm 11 in abgesenkter Stellung aus dem Ofen 2 über den Rollgang 8, bis sich die Zinken 15 oberhalb eines vorpositionierten Wärmgutes 9 befinden. Dabei sind die Abstände der einzelnen Rollen des Rollganges 9 so bemessen, daß die Zinken zwischen diesen Rollen hindurch verschwenkbar sind. Durch ein Einschwenken der Zinken 15 und ein Anheben des Tragarmes 11 wird das Wärmgut 9 ergriffen und anschließend in den Ofen 2 verfahren. Nach Erreichen der Endposition wird der Tragarm 11 abgesenkt, wobei die Zinken 15 zwischen den keramischen Bänken 17 des Herdwagens 18 in die Nuten 16 eintauchen. Das Wärmgut wird dadurch sanft auf den Bänken 17 abgelegt, wobei eine Fixierung der Lage des Wärmgutes durch eine entsprechend profilierte Oberfläche der keramischen Bänke erreicht werden kann.

Nach einem Ausschwenken der Zinken 15 aus den Nuten 16 bei abgesenktem Tragarm 11 kann die gesamte Chargiermaschine 3 seitlich aus dem Ofen 2 herausfahren, während die Herdwagen 18 um eine Teilung weitertakten. Anschließend beginnt der geschilderte Kreislauf von neuem.

Wie insbesondere aus Fig. 3 zu sehen ist, werden die neueingeführten Stücke von außen an das schon abgelagerte Wärmgut 9 angelagert. Dadurch, daß dies nicht durch Zangen erfolgt, ist nur ein geringer Abstand zwischen den einzelnen Stücken des Wärmgutes erforderlich.

Das Dechargieren des Ofens erfolgt umgekehrt in gleicher Weise, wobei bei der Dechargiervorrichtung 4 die Öffnung der Zinken 15 genau umgekehrt zu denen der Chargiereinrichtung 3 ausgerichtet ist, so daß hier von außen die zu entnehmenden Stücke des Wärmgutes 9 abgenommen werden und auch hier kein großer Abstand zwischen den einzelnen Stücken nötig ist.

Weiterhin ist in Fig. 3 deutlich zu erkennen, daß der hinter der Dechargiervorrichtung 4 angeordnete Bereich des Ofens 2 eine sehr flach verlaufende Decke aufweist, die nahe an die Oberfläche der keramischen Bänke 17 der Herdwagen 18 herangeführt ist, so daß hier keine Türen mehr erforderlich sind, um eine gute Wärmedichtigkeit des Ofens zu erreichen. Entsprechend ist auch der Bereich des Ofens 2 vor der Chargiervorrichtung 3 ausgebildet.

Abweichend von den in Fig. 1 dargestellten Querverschiebebühnen 5 und 7 können auch Hub- und Senkbühnen vorgesehen sein, wobei in dem Fall das Rücklaufgleis 6 unterhalb des Ofens 2 verlaufen würde.

Weiterhin ist abweichend von dem dargestellten AusfUhrungsbeispiel anstelle des dargestellten Herdwagen-Durchschubofens die Verwendung eines Drehherdofens denkbar, wobei in diesem Fall der Herd des Drehherdofens ringförmig angeordnete Bänke aufweisen muß sowie ringförmig angeordnete Nuten entsprechend den dargestellten Nuten 16, in welche die schwenkbaren Zinken 15 - wie oben beschrieben - eintauchen und ausschwenken können.

Die zum Drehen des Rohres 12 und zum Schwenken der Zinken 15 aufzuwendenden Kräfte sind verhältnismäßig gering und auch die zum Verfahren und Heben der gesamten Einrichtung aufzuwendenden Kräfte sind so gering, daß sie mühelos von relativ kleinen Motoren aufgewandt werden können. Darüber hinaus ist der Aufbau der eigentlichen Chargier- bzw. Dechargiermaschine außerordentlich einfach und erfordert weiterhin keine aufwendigen Zuführeinrichtungen. Durch die einfachen auszuführenden Bewegungen, die kurzen Wege und dadurch, daß sofort nach dem Hochschwenken der Zinken 15 die eigentliche Chargier- bzw. Dechargiermaschine verfahrbar ist, werden außerordentlich kurze Taktzeiten möglich. Der geringe Hub der gesamten Einrichtung vereinfacht dabei auch die Wärmeabdichtung, so daß in Verbindung mit den heruntergezogen ausgebildeten Ofenenden eine gute Wärmedämmung der Öfen erreicht werden kann.

Die Forderungen nach immer größer werdenden Verarbeitungsleistungen und dadurch resultierenden kurzen Taktzeiten sowie nach geringen Wärmeverlusten nach möglichst sanfter Ablage des Wärmgutes auf die keramischen Bänke sowie nach einem einfachen Aufbau und Betrieb werden durch die vorgestellte Einrichtung in kombinierter Weise erfüllt.

## Patentansprüche

1. Chargier- und Dechargiereinrichtung für Wärmöfen, insbesondere Herdwagen-Durchschuböfen und Drehherdöfen mit einem längsverfahrbaren Tragarm, wobei an dem Tragarm schwenkbar gelagerte Hubgabeln angeordnet sind, die aus einem Rohr und Zinken bestehen und wobei in keramischen Bänken zur Aufnahme des Wärmgutes auf die Zinken abgestimmte Nuten angeordnet sind, dadurch gekennzeichnet, daß der Tragarm (11) zusätzlich in vertikaler Richtung verfahrbar und im wesentlichen U-förmig ausgebildet ist, wobei das Rohr (12) in den freien Enden der beiden U-Schenkel drehbar gelagert ist.

2. Vorrichtung nach Anspruch 1, gekennzeichnet durch eine den Tragarm (11) senkrecht zur Fahrtrichtung von Herdwagen (18) bzw. eines Drehherdes in einen Ofen (2) aus- und einverfahrbar führende Fahrbahn (10).

3. Vorrichtung nach Anspruch 1 oder 2, gekennzeichnet durch eine dem Wärmgut (9) angepaßte quer zur Fahrtrichtung der Herdwagen (18) bzw. des Drehherdes verlaufende Profilierung der Oberseite der Bänke (17).

## Claims

1. Charging and discharging device for heating kilns, in particular hearth-bogie pushed bat kilns and rotaryhearth kilns having a longitudinally moveable supporting arm, hinge-mounted lifting forks, which consist of a tube and prongs being arranged on the supporting arm and grooves matching the prongs being arranged in ceramic partition walls for receiving the articles to be heated, characterized in that the supporting arm (11) is additionally moveable in vertical direction and is of substantially U-shaped design, the tube (12) being mounted rotatably in the free ends of the two U members.

2. Device according to Claim 1, characterized by a track (10) which takes the supporting arm (11) out of and into a kiln (2) perpendicularly to the direction of travel of the hearth bogies (18) or of a rotary hearth.

3. Device according to Claim 1 or 2, characterized by a profiling of the upper side of the partition walls (17), which is adapted to the article to be heated (9) and extends transversely to the direction of travel of the hearth bogies (18) or of the rotary hearth.

## Revendications

1. Dispositif de chargement et de déchargement de fours de réchauffage, notamment de fours à passage continu à chariots et de fours à sole tournante avec un bras porteur déplaçable longitudinalement, sur lequel bras porteur sont disposées des fourches de levage montées pivotantes qui sont constituées par un tube et par des fourchons, avec par ailleurs dans des bancs en matière céramique des gorges associées aux fourchons pour la préhension du produit chaud, caractérisé en ce que le bras porteur (11) est, en plus, déplaçable en direction verticale et est sensiblement constitué en forme d'U, alors que le tube (12) est monté libre en rotation sur les extrémités libres des deux branches de l'U.

2. Dispositif selon la revendication 1, caractérisé par une voie de roulage (10) conduisant le bras porteur (11) dans un four (2) perpendiculairement à la direction de marche du chariot (18) ou d'une sole tournante, avec possibilité de déplacement dans le sens de la sortie et de l'entrée.

3. Dispositif selon la revendication 1 ou 2, caractérisé par un profilage de la face supérieure des bancs (17) adapté au produit chaud (9) et s'étendant transversalement à la direction de marche du chariot (18) ou de la sole tournante.
